# EUROPÄISCHE PATENTSCHRIFT

(11) **EP 1 434 661 B1**
(45) Veröffentlichungstag und Bekanntmachung des Hinweises auf die Patenterteilung: **02.04.2008**
(21) Anmeldenummer: 02776776.3
(22) Anmeldetag: 04.10.2002
(51) Int. Cl.: B21D 53/84, B21D 26/02, F16H 53/02, F01L 1/047

(54) **VERFAHREN ZUM BESCHICKEN VON IHU-PRESSEN UND EINRICHTUNG ZUR DURCHFÜHRUNG DES VERFAHRENS**
METHOD FOR LOADING INTERNAL HIGH PRESSURE FORMING PRESSES AND DEVICE THEREFOR
PROCEDE DE CHARGEMENT DE PRESSES DE FORMAGE PAR HAUTE PRESSION INTERNE ET DISPOSITIF PERMETTANT LA MISE EN OEUVRE DE CE PROCEDE

(30) Priorität: 11.10.2001 DE 10150092
(43) Veröffentlichungstag der Anmeldung: 07.07.2004
(73) Patentinhaber: Linamar Antriebstechnik GmbH & Co.KG, 08451 Crimmitschau (DE)
(72) Erfinder: FURCHHEIM, Bodo, 09127 Chemnitz (DE)
(74) Vertreter: Steil, Christian
(86) Internationale Anmeldenummer: PCT/DE2002/003746
(87) Internationale Veröffentlichungsnummer: WO 2003/033189

(56) Entgegenhaltungen:
- DE-A- 3 643 803
- DE-A- 19 842 318
- DE-A- 19 955 285

## Beschreibung

Die Erfindung betrifft ein Verfahren zum Beschicken von IHU-Pressen (Innenhochdruck-Umform-Pressen), um in einem an sich bekannten IHU-Prozess Werkstücke, die aus mehreren Teilen zusammengesetzt sind, vorzugsweise Nockenwellen, herzustellen, und eine Einrichtung zur Durchführung des Verfahrens. Durch den IHU-Prozess werden Nockenringe und auch andere Bauteile, wie Antriebselemente kraft- und formschlüssig miteinander verbunden. Die IHU-Presse, die das Verfahren ausübt, ist zur Aufnahme von mindestens einem Werkstück, d.h. einer Nockenwelle, die aus einer Hohlwelle mit den darauf aufzubringenden Nockenringen besteht, ausgerüstet.

Durch den IHU-Prozess werden im Allgemeinen Werkstücke, die hohl sind, durch die Wirkung eines Druckmediums (Luft, Flüssigkeit) in ihrer Geometrie und ihren Abmessungen verändert. Diese Axialkräfte verformen das Werkstück soweit, wie es durch die Form; auch Formnest genannt, in der IHU-Presse vorzugeben ist.
Derartige IHU-Pressen besitzen zwei Werkzeuge, ein Unterwerkzeug und ein Oberwerkzeug, deren Formnester im geschlossenen Zustand der Form des gesamten Werkstückes, der Nockenwelle mit den funktionsgerecht angeordneten Nockenringen, entsprechen. Im Allgemeinen erfolgt die Trennung des Werkstückes mittig.

Es sind verschiedene Ausführungen von IHU-Pressen bzw. deren Werkzeugen bekannt, die jedoch alle nach einem Prinzip arbeiten. Die zu behandelnden Werkstücke werden eingelegt, und der Innendruck verformt diese. Es werden bevorzugt rotationssymmetrische Werkstücke hergestellt. Das Verfahren selbst, der Pressvorgang, läuft in äußerst kurzer Zeit ab, aber die Nebenzeiten, insbesondere das Beschicken der IHU-Presse dauert lange, so dass die Taktzeit letztendlich lang ist.
Es wurde bereits versucht, Nockenwellen aus einer Hohlwelle und darauf befestigten Nockenringen herzustellen. Hierbei ist die Zeit des Bestückens sehr lang, denn die Nockenringe müssen sehr genau in ihre Stellung, d.h. ihrer späteren Funktion entsprechend, eingelegt werden und dürfen sich durch die auftretenden Erschütterungen und Vibration der IHU-Presse in ihrer Lage (Winkellage) nicht verändern. Hierzu kommt, dass die Lage einiger Nockenringe, bedingt durch ihre Form, sehr labil ist, und gerade diese sind der Gefahr der Lageveränderung ausgesetzt. Wenn auch die richtige funktionsgerechte Lage der Nokkenringe mit Lehren oder anderen Prüfmitteln nach dem Einlegen in die IHU-Presse kontrolliert wird, so ist beim Schließen des Werkzeuges eine Lageveränderung nicht auszuschließen. Eine Lageveränderung nur eines Nockenringes hat erhebliche Folgen. Die Nockenringe sind gehärtet und zerstören bei falscher Lage im Formnest das Werkzeug und werden auch selbst beschädigt und unbrauchbar. Da die Werkzeuge sehr teuer sind, sind derartige Schäden unbedingt auszuschließen. Da man bemüht ist, die Produktivität von IHU-Prozessen zu erhöhen, werden die Werkzeuge auch so ausgelegt, dass sie mehrere Werkstücke aufnehmen. Es sind natürlich auch hierbei Grenzen gesetzt, denn die Zuführung und Steuerung des Druckmediums verursacht damit verbunden weitere Maßnahmen und erhöhten Aufwand, was wiederum die Kosten der IHU-Presse und letztendlich auch die Verfahrenskosten erhöht.
Diese Nachteile treten beim Umformen einfacher rotationssymmetrischer Werkstücke in dem Maße nicht auf, aber bei solchen komplizierten Werkstücken wie Nockenwellen, die funktionsbedingt eine sehr hohe Präzision erfordern. Geringe Lageveränderungen von Nockenringen allein durch die Schwerkraft, die im Zusammenhang mit Maschinenerschütterungen besonders kritisch wirkt bei Stellungen der Nokkenringe mit der Nockenspitze nach oben und in einem Winkel abweichend von der Senkrechten, müssen ausgeschlossen werden; und das ist mit den bekannten Verfahren der Beschickung der IHU-Presse kaum möglich.

Die DE 36 43 803 A1 offenbart eine Montagevorrichtung für gebaute Nockenwellen und Verfahren zur Montage. Offenbart ist eine Montagevorrichtung für gebaute Nockenwellen mit einer Haltevorrichtung zum axialen Fixieren von einzelnen Elementen wie Nockenscheiben, Lagersitzen oder Zahnrädern und einer Druckmittelsonde zum hydraulischen Aufweiten einer Hohlwelle in Abschnitten, bei denen die Elemente und die Hohlwelle kraftschlüssig miteinander verbunden werden. Dabei sind für die Haltevorrichtung einzelne Fixierscheiben vorgesehen, die jeweils eine zentrale Öffnung zur Aufnahme eines der Elemente wie Nockenscheiben, Lagersitze oder Zahnräder und einen äußeren Lagersitz zur Aufnahme in jeweils einer Lagerstelle der Haltevorrichtung aufweisen. Über diese Fixierscheiben können die einzelnen Elemente vor der Montage winkelgerecht fixiert werden, wobei die Hohlwelle radiale Bewegungen gegenüber diesen ausführen kann. Diese vorbekannte Montagevorrichtung umfasst somit ein Unterteil und ein Oberteil, wobei in dem Unterteil und Oberteil identisch Formnester für die Aufnahme von Teilen eingebracht und Unterteil und Oberteil passgenau verbunden sind. Dabei sind im Oberteil und/oder Unterteil an den Stellen, wo eine Lagesicherung der Teile erforderlich ist, Positionierelemente an dem Ober- und Unterteil angeordnet, die ein passgenaues Verbinden dieser Teile miteinander gewährleisten.

Die vorstehend zitierte Offenlegungsschrift offenbart ferner ein Verfahren zur Montage einer Nockenwelle. Bei diesem Verfahren werden alle Teile der Nockenwelle in das Unterteil einer Montageeinrichtung, die aus einem Unterteil und Oberteil besteht, lage- und funktionsgerecht eingelegt; die räumliche und funktionsgerechte Lage der Teile wird kontrolliert; das Oberteil der Montageeinrichtung wird auf das Unterteil aufgesetzt; durch Klemmen werden die Teile in der Montageeinrichtung in der vorgegebenen Position kraft- und formschlüssig verbunden; das Oberteil der Montageeinrichtung wird dann mit den in ihr festgehaltenen Teilen mittels Positionierelementen in der exakt definierten Lage auf dem Unterwerkzeug abgesetzt.

Der Erfindung liegt die Aufgabe zugrunde, ein Verfahren zum Bestükken von IHU-Pressen zu schaffen, das es ermöglicht, in einem bekannten IHU-Prozess ein nichtrotationssymmetrisches Werkstück, das aus mehreren Einzelteilen zusammengesetzt ist, vorzugsweise eine Nokkenwelle, herzustellen und dabei die erforderliche hohe Präzision bezüglich der Stellung der Nockenringe zu sichern. Weiterhin soll die Nebenzeit für das Beschicken der IHU-Presse wesentlich reduziert werden, um die Produktivität des Verfahrens bzw. der IHU-Pressen zu erhöhen. Eine weitere Erhöhung soll auch dadurch möglich sein, dass das Verfahren so ausgestaltet wird, dass in einem Takt mehrere Werkstücke hergestellt werden können. Das Verfahren soll eine Zerstörung oder Beschädigung des Werkstückes bzw. dessen Teile und der IHU-Presse ausschließen.
Die IHU-Presse soll in ihrem grundsätzlichen Ausbau und ihrer Wirkungsweise bestehen bleiben und ohne wesentliche Kostenerhöhung, dem erfindungsgemäßen Verfahren angepasst werden. Die Einrichtung zur Durchführung des Verfahrens soll zu der IHU-Presse gehören, d.h. sie soll mit der IHU-Presse derart funktionell verbunden sein, dass der gesamte IHU-Prozess wirtschaftlicher durchführbar ist. Die Einrichtung soll mittelbarer Bestandteil der IHU-Presse sein und unmittelbar zum Ablauf des Verfahrens dienen.

Erfindungsgemäß wird die Aufgabe verfahrenstechnisch nach den Merkmalen des Anspruches 1 oder 2 und die zugehörige Einrichtung, nach den Merkmalen des Anspruches 4 gelöst. Vorteilhafte Ausgestaltungen sind in den Ansprüchen 3 und 5 bis 12 beschrieben.

Das Grundprinzip des Verfahrens besteht darin, dass ein Teil des gesamten Verfahrens, ein Verfahrensschritt, in dem ein oder auch mehrere Werkstücke zugleich hergestellt werden, aus dem IHU-Verfahren, auch Takt genannt, herausgenommen wird. Das Zusammensetzen der Welle mit den auf ihr aufzubringenden Nockenringen, die miteinander verbunden werden sollen, als ein dem eigentlichen IHU-Prozess vorgelagerter Verfahrensschritt wird derart aus dem Takt ausgegliedert, indem in einer Montageeinrichtung alle zu dem kompletten Werkstück gehörenden Teile in ihrer funktionsgerechten Lage positioniert eingelegt werden. Dazu gehören neben diesem Positionieren auch dem Verfahren und Werkstück angepasste Prüfprozesse. Danach werden die positionierten Teile, gegen unzulässige Lageveränderungen gesichert in der Montageeinrichtung, in die IHU-Presse in das geöffnete Werkzeug transportiert. Die zweiteilige Montageeinrichtung hat die gleichen Formnester für die Aufnahme von Nocken und anderen zu montierenden Bauteilen wie das Werkzeug der IHU-Presse.
Im Oberteil der Montageeinrichtung angebrachte Klemmen und/oder Saugeinrichtungen sorgen dafür, dass alle Teile (Hohlwelle, Nockenringe, Antriebselemente) fixiert sind. Das Oberteil wird mittels Positionierelementen auf das Unterwerkzeug der IHU-Presse aufgesetzt. Dadurch werden wiederum alle Teile von den Formnestern des Oberteils der Montageeinrichtung und Unterwerkzeug der IHU-Presse lagegerecht fixiert und umschlossen. Danach werden die Klemmen gelöst und/oder der Saugdruck reduziert und das Oberteil der Montageeinrichtung aufgeschoben; und das Oberteil wird aus der IHU-Presse entfernt. Nunmehr wird das Oberwerkzeug der IHU-Presse aufgesetzt, d.h. die IHU-Presse wird geschlossen und der eigentliche IHU-Prozess läuft ab. Zwischenzeitlich sind durch einen unabhängigen Verlauf weitere Montageeinrichtungen bestückt, so dass in wesentlich kurzer Zeit ein Takt abläuft.
Bei dem Einlegen der Teile in der Montageeinrichtung werden alle Kontrollfunktionen und Sicherungen mit ausgeführt, so dass bei dem Einbringen in die IHU-Presse keine oder nur sehr unwesentliche Kontrollen der Lage der Teile erfolgen müssen, denn sie werden gegen Lageveränderungen geschützt transportiert.

Eine weitere Lösung der Aufgabe besteht darin, dass die Teile bzw. Baugruppen nach dem Einlegen und Fixieren in der Montageeinrichtung in dem Unterteil der Montageeinrichtung ebenfalls durch Klemmen und/oder Ansaugen gehalten werden. Die Montageeinrichtung wird in die geöffnete IHU-Presse transportiert und unter dem Oberwerkzeug der IHU-Presse positioniert. Das Oberteil der Montageeinrichtung wird entfernt und aus der IHU-Presse herausgefahren. Das Unterteil der Montageeinrichtung mit den darin gehaltenen Teilen wird an das Oberwerkzeug der IHU-Presse gehoben und mittels Klemmen und/oder durch Ansaugen werden die Teile nunmehr im Oberwerkzeug der IHU-Presse funktionsgerecht gehalten. Danach wird die Verbindung der Teile von dem Unterteil der Montageeinrichtung gelöst, und es wird aus der IHU-Presse herausgefahren. Der weitere Verfahrensablauf erfolgt dann wie nach der erstgenannten Verfahrensvariante.

Um die hohe Genauigkeit bei der Herstellung der Nockenwelle bezüglich der Stellung der Nockenringe auf der Welle zu gewährleisten, ist es vorteilhaft, vor dem Schließen der IHU-Presse eine Kontrolle der Lage aller Teile durchzuführen.
Das Ansaugen der Teile in der Montageeinheit und auch im IHU-Werkzeug erfolgt durch eine handelsübliche Vakuumpumpe, die einen dem Gewicht der ansaugenden Teile entsprechenden Unterdruck erzeugt.

Das erfindungsgemäße Verfahren hat seinen größten Vorteil dadurch, dass der gesamte Bestückungsvorgang in der IHU-Presse bis auf das Einfahren der Montageeinrichtung eliminiert ist. Damit ist die Taktzeit sehr stark reduziert und die Produktivität erhöht. Es können durch den Einsatz mehrerer Montageeinrichtungen große Stückzahlen zum IHU-Pressen vorbereitet werden. Weiterhin ist gesichert, dass kaum noch die Teile oder das IHU-Werkzeug durch ungenaues Einlegen oder Lageveränderungen beschädigt werden. Die Montageeinrichtung gewährleistet eine hohe Prozesssicherheit, auch bei der Bearbeitung mehrerer Werkstücke in einem Werkzeug bzw. einer Montageeinrichtung. Die Lageprüfung der Stellung der Nocken in der Montageeinrichtung erfolgt mittels bekannter Prüfmittel und -verfahren; und eine letzte Kontrolle vor dem Einbringen der Montageeinrichtung erfolgt dadurch, dass beim Aufsetzen des Oberteils festgestellt wird, ob die Lage der Teile präzis ist, denn sonst lässt es sich nicht schließen.

Die Bestückung der Montageeinrichtung kann manuell oder auch automatisch erfolgen.

Die Einrichtung zur Durchführung des Verfahrens ist eine Montageeinrichtung, die unabhängig außerhalb der IHU-Presse bestückt wird und auf Führungselementen in die geöffnete IHU-Presse bewegbar ist. Die Führungselemente sind nicht nur zum Transport der Montageeinheit in die IHU-Presse hinein und wieder heraus ausgebildet, sondern sie dienen auch dem prozessgenauen Ansetzen der Montageeinrichtung an die IHU-Werkzeuge. Diese Führungselemente sind zweckmäßig so ausgebildet, dass sie den gesamten Bewegungsablauf der Montageeinrichtung übernehmen.

Die Montageeinrichtung besteht aus einem Unterteil und Oberteil. Beide Teile besitzen die gleichen Formnester wie das Werkzeugunter- und -oberteil der IHU-Presse.

Mittels bekannter Passelemente werden Ober- und Unterteil der Montageeinrichtung leicht lösbar miteinander verbunden. Zur genauen und unbeweglichen Positionierung der Teile sind an bestimmten Stellen des Unter- und/oder Oberteils der Montageeinheit Kanäle eingebracht, die über flexible Leitungen mit einem Vakuumerzeuger verbunden sind.
Es können jedoch an geeigneten Stellen zur Halterung der Teile auch Spannelemente, z.B. Klammern am oder im Unter- und/oder Oberteil angeordnet sein, die von außen leicht zu öffnen sind, wenn das Unter- oder Oberteil der Montageeinrichtung an dem Unter- oder Oberwerkzeug der IHU-Presse angesetzt würde.

Um jedoch die präzise Halterung der Teile in dem IHU-Werkzeug zu sichern, was insbesondere dann erforderlich ist, wenn der untere Teil der Montageeinrichtung mit dem Oberwerkzeug verbunden und auch dieses aus der IHU-Presse herausgefahren ist, sind in dieser Ausführungsform im Oberwerkzeug, im Wesentlichen an den gleichen Stellen wie im Oberteil der Montageeinrichtung, Kanäle eingebracht, die ebenfalls mit einem Vakuumerzeuger verbunden sind. Im Unterwerkzeug der IHU-Presse können dazu die üblicherweise vorhandenen Entwässerungskanäle verwendet werden.

An einem Ausführungsbeispiel wird die Erfindung beschrieben. In der zugehörigen Zeichnung zeigen:
- Fig. 1:: eine Montageeinrichtung im offenen Zustand mit den eingelegten Teilen für eine Nockenwelle im Querschnitt im Bereich eines Nockenringes,
- Fig. 2:: eine Montageeinrichtung im Längsschnitt A-A,
- Fig. 3:: ein Unterwerkzeug einer IHU-Presse mit darüber befindlichem Oberteil der Montageeinrichtung.

Die Montageeinrichtung besteht aus einem Unterteil 1 und einem Oberteil 2 und ist in Fig. 1 und 2 geöffnet dargestellt. In diese sind Formnester 3 eingebracht, die identisch sind mit den Formnestern 3' in einem Unterwerkzeug 4 und Oberwerkzeug (siehe Fig. 3) einer IHU-Presse. Die Montageeinrichtung wird mit Passstiften 5, die in die Bohrungen 6 einrasten, exakt übereinander gebracht. Die Formnester 3 und 3' sind entsprechend der funktionsbedingten Stellung und Lage der Nockenringe 7 und der Hohlwelle 8 ausgearbeitet. Um die eingelegten Teile, die Hohlwelle 8 und auf ihr die Nockenringe 7, nach dem Einlegen in der richtigen Position 7 Winkellage zu halten (vor allem dann, wenn das Unterteil 1 entfernt wird, um das bestückte Oberteil 2 an dem Unterwerkzeug 4 der IHU-Presse anzusetzen), sind in dem Oberteil 2 der Montageeinrichtung Kanäle 9 vorgesehen, die über flexible Schläuche 10 mit einem Vakuumerzeuger verbunden sind. Durch den Unterdruck werden die Teile in ihrer funktionsgerechten Stellung unbeweglich festgehalten.

Für den Transport der Montageeinrichtung vom Montageplatz in die IHU-Presse sind Führungsbahnen vorgesehen, die in Führungsnuten laufen. Positonierelemente 12 sind zur prozessgerechten Verbindung des Werkzeuges mit dem Ober- und/oder Unterteil (1, 2) angeordnet.

In Fig. 3 ist das Unterwerkzeug 4 noch nicht bestückt. Das Oberteil 2 der Montageeinrichtung befindet sich bereits über dem Unterwerkzeug 4 zum Absenken auf dieses. In dem Oberteil 2 werden die Hohlwelle 8 und die Nockenringe 7 durch den Unterdruck gehalten. Das Oberteil 2 senkt sich, und durch die Passelemente 12, die in die Bohrungen 6 einrasten, ist eine passgenaue Führung, d.h. Übereinstimmung gesichert.

Das erfindungsgemäße Verfahren wird wie folgt ausgeführt.
An einem Montageplatz werden in das Unterteil 1 die Nockenringe 7 auf der Hohlwelle 8 in das Formnest 3 eingelegt. Im Allgemeinen ist die funktionsgerechte Lage exakt durch die Ansparungen im Formnest 3 gewährleistet. Durch eine geeignete Prüfeinrichtung kann zusätzlich eine Lagekontrolle erfolgen. Nunmehr wird das Oberteil 2 durch die Passstifte 5 in den Bohrungen 6 geführt auf das Unterteil langsam aufgesetzt. Dabei wird zwangsläufig eine nochmalige Lagekontrolle durchgeführt, denn das Oberteil 2 lässt sich nur bei genauer Stellung der Nockenringe 7 aufsetzen. Um eine Lageveränderung während des folgenden Transportes der Montageeinrichtung in die IHU-Presse auszuschließen (ebenso beim Ansetzen an das Unterwerkzeug 4), wird über Kanäle 9, Schläuche 10 ein Unterdruck erzeugt, der die Nockenringe 7 und die Hohlwelle 8 im Oberteil 2 ansaugt und festhält. Befindet sich die Montageeinrichtung in der IHU-Presse über dem Unterwerkzeug 4, wird das Unterteil 1 der Montageinrichtung abgesenkt und aus der IHU-Presse gefahren. Das Oberteil 2 der Montageeinrichtung senkt sich durch die Positionierstifte 12 geführt auf das Unterwerkzeug 4; der Ansaugdruck wird aufgehoben, und die Teile sind positioniert im Unterwerkzeug 4. Das Oberwerkzeug fährt herunter auf das Unterwerkzeug 4, und der IHU-Prozess wird in bekannter Weise durchgeführt. Danach öffnet sich das IHU-Werkzeug, und die fertige Nockenwelle wird entnommen. In der Zwischenzeit sind in einer weiteren Montageeinrichtung die Nockenringe 7 auf der Hohlwelle 8 montiert, so dass diese in die IHU-Presse eingefahren werden kann.

## Patentansprüche

1. Verfahren zum Beschicken von IHU-Pressen mit mehreren Teilen, die durch den IHU-Prozess (zu einem Werkstück kraft- und formschlüssig verbunden werden, vorzugsweise) zu einer Nockenwelle, die aus einer Hohlwelle (8) und Nockenringen (7) zusammengesetzt ist, **dadurch gekennzeichnet, dass**
- alle Teile des Werkstückes in das Unterteil (1) einer Montageeinrichtung, die aus einem Unterteil (1) und Oberteil (2) besteht, lage- und funktionsgerecht eingelegt werden,
- die räumliche und funktionsgerechte Lage der Teile in dem Unterteil (1) der Montageeinrichtung kontrolliert wird,
- das Oberteil (2) der Montageeinrichtung auf das Unterteil (1) aufgesetzt wird, wodurch gleichzeitig eine letzte Kontrolle der räumlichen und funktionsgerechten Lage der Teile erfolgt und nur bei Vorliegen keiner Abweichung der Montagevorgang abgeschlossen wird,
- durch Klemmen und/oder Ansaugen die Teile in dem Oberteil (2) der Montageeinrichtung in der vorgegebenen Position gehalten werden,
- das bestückte Oberteil (2) der Montageeinrichtung in die geöffnete IHU-Presse zwischen das Ober- und Unterwerkzeug (4) oder zum Unterwerkzeug (4) bewegt wird,
- das Oberteil (2) der Montageeinrichtung mit den in ihm festgehaltenen Teilen mittels Positionierelementen (12) in der exakt definierten Lage auf dem Unterwerkzeug (4) abgesetzt wird,
- durch Lösen der Klemmen und/oder Absenken des Ansaugdruckes die Teile im Unterwerkzeug (4) lage- und funktionsgerecht gehalten werden, indem das Unterwerkzeug (4) die Lagesicherungsfunktion übernimmt,
- das Oberteil (2) der Montageeinrichtung aus der IHU-Presse transportiert oder vom Unterwerkzeug (4) entfernt wird,
- das IHU-Werkzeug geschlossen und der IHU-Prozess in bekannter Weise ausgeführt wird,
- nach Abschluss des IHU-Prozesses das fertige Werkstück entnommen wird.

2. Verfahren zum Beschicken von IHU-Pressen mit mehreren Teilen, die durch den IHU-Prozess zu einem Werkstück kraft- und formschlüssig verbunden werden, vorzugsweise zu einer Nockenwelle, die aus einer Hohlwelle (8) und Nockenringen (7) zusammengesetzt ist, **dadurch gekennzeichnet, dass**
- alle Teile des Werkstückes in das Unterteil (1) einer Montageeinrichtung, die aus einem Unterteil (1) und Oberteil (2) besteht, lage- und funktionsgerecht eingelegt werden,
- die räumliche und funktionsgerechte Lage der Teile in dem Unterteil (1) der Montageeinrichtung kontrolliert wird,
- das Oberteil (2) der Montageeinrichtung auf das Unterteil (1) aufgesetzt wird, wodurch gleichzeitig eine letzte Kontrolle der räumlichen und funktionsgerechten Lage der Teile erfolgt und nur bei Vorliegen keiner Lageabweichung der Montagevorgang abgeschlossen wird,
- durch Klemmen und/oder Ansaugen die Teile in dem unteren Teil (1) der Montageeinrichtung in der vorgegebenen Position gehalten werden,
- das bestückte Unterteil (1) der Montageeinrichtung in die geöffnete IHU-Presse zwischen dem Ober- und Unterwerkzeug (4) oder zum Oberwerkzeug bewegt wird,
- das Oberteil (2) der Montageeinrichtung abgehoben und aus der IHU-Presse oder vom Unterwerkzeug entfernt wird,
- das Unterteil (1) der Montageeinrichtung mit den in ihm gehaltenen Teilen mittels Positionierelementen (12) in einer exakt definierten Lage gegen das Oberwerkzeug bewegt und mit ihm führungsgenau geschlossen wird,
- die Teile im Oberwerkzeug mittels Klemmen und/oder Ansaugen gehalten werden und gleichzeitig damit im Unterteil (1) der Montageeinrichtung die Klemmen gelöst und/oder der Ansaugdruck abgesenkt werden,
- das Unterteil (1) der Montageeinrichtung aus der IHU-Presse entfernt wird,
- das IHU-Werkzeug geschlossen und der IHU-Prozess in bekannter Weise ausgeführt wird,
- nach Abschluss des IHU-Prozesses das fertige Werkstück entnommen wird.

3. Verfahren nach Anspruch 1 oder 2, **dadurch gekennzeichnet, dass** der Verfahrensschritt der Kontrolle der räumlichen und funktionsgerechten Lage der Teile in dem Unter- oder Oberteil (1, 2) der Montageeinrichtung entfällt, wenn die Kontrolle durch das Aufsetzen auf die jeweiligen Gegenstücke der Werkzeuge die Kontrollfunktion bereits erfüllen kann.

4. Einrichtung zur Durchführung des Verfahrens nach Anspruch 1 oder 2, die als Montageeinrichtung aus einem Unterteil (1) und einem Oberteil (2) besteht, **dadurch gekennzeichnet, dass** in dem Unterteil (1) und Oberteil (2) identisch Formnester (3) wie im Unterwerkzeug (4) und Oberwerkzeug der IHU-Presse für die Aufnahme von Teilen, die im IHU-Prozess miteinander verbunden werden, eingebracht sind,
dass das Unterteil (1) und Oberteil (2) mittels Passstiften (5) passgenau verbunden sind,
dass im Oberteil (2) und/oder Unterteil (1) an den Stellen, wo eine Lagesicherung der Teile erforderlich ist, Kanäle (9) zum Festhalten der Teile eingebracht sind,
dass die Kanäle (9) mittels beweglicher Leitungen (10) mit einer Vakuumpumpe verbunden sind,
dass mit der Montageeinrichtung Führungselemente derart verbunden sind, dass diese den Transport der Montageeinrichtung in die IHU-Presse zwischen das Ober- und Unterwerkzeug (4) sowie den getrennten Transport des Unterteils (1) und Oberteils (2) aus der IHU-Presse heraus ermöglichen,
und dass Positionierelemente (12) an dem Ober- und Unterteil (1; 2) und/oder dem Ober- und Unterwerkzeug (4) angeordnet sind, die ein passgenaues Verbinden dieser Teile miteinander gewährleisten.

5. Einrichtung nach Anspruch 4, **dadurch gekennzeichnet, dass** zum Positionieren und Festhalten der Teile in dem Unter- und/oder Oberteil (1; 2) der Montageeinrichtung Klemmen angeordnet sind.

6. Einrichtung nach Anspruch 4 und 5, **dadurch gekennzeichnet, dass** in dem Unter- und/oder Oberteil (1; 2) der Montageeinrichtung Klemmen zum passgerechten Halten der Teile angeordnet sind.

7. Einrichtung nach Anspruch 4 bis 6, **dadurch gekennzeichnet, dass** die Passelemente (5) in dem Ober- und Unterteil (1; 2) der Montageeinrichtung die gleichen wie die zum passgenauen Verbinden mit dem Ober- und Unterwerkzeug (4) sind.

8. Einrichtung nach Anspruch 4 bis 7, **dadurch gekennzeichnet, dass** ein oder mehrere mechanische Antriebe mit der Montageeinrichtung zur Bewegung dieser in die IHU-Presse und an das Ober- oder Unterwerkzeug (4) verbunden sind.

9. Einrichtung nach Anspruch 8, **dadurch gekennzeichnet, dass** die Antriebe elektrisch, mechanisch, hydraulisch oder pneumatisch sind.

10. Einrichtung nach Anspruch 4 bis 9, **dadurch gekennzeichnet, dass** die Montageeinrichtung mit einer bekannten Beschickungseinrichtung und einem dazugehörenden Magazin für die Teile verbunden ist.

11. Einrichtung nach Anspruch 4 bis 10, **dadurch gekennzeichnet, dass** in dem Ober- und/oder Unterwerkzeug (4) der IHU-Presse Kanäle eingebracht sind, um die Teile beim Lösen des Unter- oder Oberteils (1; 2) der Montageeinrichtung festzuhalten.

12. Einrichtung nach Anspruch 11, **dadurch gekennzeichnet, dass** im Unterwerkzeug (4) zum Festhalten der Teile durch Ansaugen die vorhandenen Entwässerungskanäle verwendet werden.

## Claims

1. A method for loading several pieces into internal high pressure forming presses, which pieces are to be non-positively and positively connected with each other by the internal high pressure forming process so as to form a workpiece, preferably a camshaft which is assembled from a hollow shaft (8) and cam rings (7), **characterized in that**
- each of the pieces of the workpiece are inserted correctly with respect to their position and with respect to their function into the lower part (1) of a mounting device which consists of a lower part (1) and an upper part (2),
- the correct spatial and functional position of the pieces in the lower part (1) of the mounting device is controlled,
- the upper part (2) of the mounting device is placed upon the lower part (1), whereby simultaneously a final check is made with respect to the spatially and functionally correct position of the pieces, and wherein the mounting process is finalized only if no deviation is found,
- the pieces are held in the upper part (2) of the mounting device in the predetermined position by clamping and/or sucking,
- the thus equipped upper part (2) of the mounting device is moved into the opened internal high pressure forming press between the upper tool and the lower tool (4) or to the lower tool (4),
- the upper part (2) of the mounting device is placed in the exactly defined position on the lower tool (4) by means of positioning elements (12), wherein the pieces are held in the upper part (2),
- the pieces are held correctly with respect to position and function in the lower tool (4) by opening the clamps and/or lowering the suction pressure, wherein the lower tool (4) takes over the position securing function,
- the upper part (2) of the mounting device is transported out of the internal high pressure forming press or is removed from the lower tool (4),
- the internal high pressure forming tool is closed and the internal high pressure forming process is performed in a manner known per se,
- the finalized workpiece is removed after termination of the internal high pressure forming process.

2. A method for loading several pieces into internal high pressure forming presses, which pieces are to be non-positively and positively connected with each other by the internal high pressure forming process so as to form a workpiece, preferably a camshaft which is assembled from a hollow shaft (8) and cam rings (7), **characterized in that**
- each of the pieces of the workpiece are inserted correctly with respect to their position and with respect to their function into the lower part (1) of a mounting device which consists of a lower part (1) and an upper part (2),
- the correct spatial and functional position of the pieces in the lower part (1) of the mounting device is controlled,
- the upper part (2) of the mounting device is placed upon the lower part (1), whereby simultaneously a final check is made with respect to the spatially and functionally correct position of the pieces, and wherein the mounting process is finalized only if no positional deviation is found,
- the pieces are held in the lower part (1) of the mounting device in the predetermined position by clamping and/or sucking,
- the thus equipped lower part (1) of the mounting device is moved into the opened internal high pressure forming press between the upper tool and the upper tool (4) or to the upper tool (4),
- the upper part (2) of the mounting device is lifted off and is removed from the internal high pressure forming press or from the lower tool,
- the lower part (1) of the mounting device is placed in the exactly defined position against the upper tool, and is closed with the upper tool with precise guidance,
- the parts in the upper tool are held by means of clamps and/or by means of sucking, and simultaneous therewith the clamps are opened and/or the suction pressure is lowered in the lower part (1) of the mounting device,
- the lower part (1) of the mounting device is removed from the internal high pressure forming press,
- the internal high pressure forming tool is closed and the internal high pressure forming process is performed in a manner known per se,
- the finalized workpiece is removed after termination of the internal high pressure forming process.

3. The method of claim 1 or 2, **characterized in that** the method step of checking the spatially and functionally correct position of the parts in the lower part or the upper part (1, 2) of the mounting device is dispensed with if the check by placing against the respective counter pieces of the tools can already achieve the checking function.

4. An apparatus for conducting the method according to claim 1 or 2, the apparatus being a mounting device which consists of a lower part (1) and an upper part (2), **characterized in that** forming cavities (3) are provided in the lower part (1) and in the upper part (2), which forming cavities (3) are identical to those in the lower tool (4) and the upper tool of the internal high pressure forming press for receiving pieces that are to be connected with each other in the internal high pressure forming process,
**in that** the lower part (1) and the upper part (2) are connected by means of fitting pins (5) so as to achieve a precise fitting,
**in that** channels (9) for holding the pieces are provided in the upper part (2) and/or in the lower part (1), at places where it is necessary to secure the position of the pieces,
**in that** the channels (9) are connected to a vacuum pump by means of movable lines (10),
**in that** guiding elements are connected to the mounting device such that these guiding elements allow the transport of the mounting device into the internal high pressure forming press between the upper tool and the lower tool (4) as well as the separate transport of the lower part (1) and the upper part (2) out of the internal high pressure forming press,
and that positioning elements (12) are arranged at the upper part and the lower part (1; 2) and/or at the upper tool and the lower tool (4), which positioning elements allow to connect these parts with each other so as to achieve a precise fitting.

5. The apparatus of claim 4, **characterized in that** clamps for positioning and holding the pieces are arranged in the lower part and/or the upper part (1; 2) of the mounting device.

6. The apparatus of claims 4 and 5, **characterized in that** clamps for precisely fittingly holding the parts are arranged in the lower part and/or the upper part (1; 2) of the mounting device.

7. The apparatus of any of claims 4 to 6, **characterized in that** the fitting elements (5) in the upper part and the lower part (1; 2) of the mounting device are the same elements as used for precisely fittingly connecting with the upper tool and the lower tool (4).

8. The apparatus of any of claims 4 to 7 **characterized in that** one or more mechanical drives are connected with the mounting device for moving the mounting device into the internal high pressure forming press and to the upper or lower tool (4).

9. The apparatus of claim 8, **characterized in that** the drives are electrical, mechanical, hydraulic or pneumatic drives.

10. The apparatus of any of claims 4 to 9, **characterized in that** the mounting device is connected with a known loading device and an associated magazine for the pieces.

11. The apparatus of any of claims 4 to 10, **characterized in that** channels are provided in the upper tool and/or in the lower tool (4) of the internal high pressure forming press, for holding the pieces when disconnecting the lower part or the upper part (1; 2) of the mounting device.

12. The apparatus of claim 11, **characterized in that** drainage channels present in the lower tool (4) are used for holding the pieces by sucking.

## Revendications

1. Procédé de chargement de presses de formage sous haute pression interne avec plusieurs parties qui, par le processus de formage sous haute pression interne, sont assemblées par liaison de force et de forme en une pièce à usiner, de préférence en un arbre à cames, qui est composé d'un arbre creux (8) et de bagues à cames (7), **caractérisé en ce que**
toutes les parties de la pièce à usiner sont insérées, de façon correctement positionnée et fonctionnelle, dans la partie inférieure (1) d'un dispositif de montage, qui est constitué d'une partie inférieure (1) et d'une partie supérieure (2),
la situation spatiale et fonctionnelle des parties dans la partie inférieure (1) du dispositif de montage est contrôlée,
la partie supérieure (2) du dispositif de montage est posée sur la partie inférieure (1), un dernier contrôle de la situation spatiale et fonctionnelle des parties ayant lieu simultanément et le processus de montage prenant fin uniquement en l'absence de déviation,
par serrage et/ou aspiration, les parties sont maintenues dans la position prédéfinie dans la partie supérieure (2) du dispositif de montage,
la partie supérieure (2) chargée du dispositif de montage est déplacée dans la presse de formage sous haute pression interne ouverte entre l'outil supérieur et inférieur (4) ou vers l'outil inférieur (4),
au moyen d'éléments de positionnement (12), la partie supérieure (2) du dispositif de montage, avec les parties qui y sont fixées, est déposée sur l'outil inférieur (4) dans la position définie exactement,
par la libération du serrage et/ou l'abaissement de la pression d'aspiration, les parties sont bloquées dans l'outil inférieur (4) de façon correctement positionnée et fonctionnelle, l'outil inférieur (4) remplissant la fonction de garantie de position,
la partie supérieure (2) du dispositif de montage est transportée hors de la presse de formage sous haute pression interne ou retirée de l'outil inférieur (4),
l'outil de formage sous haute pression interne est fermé et le processus de formage sous haute pression interne est réalisé d'une manière connue,
à la fin du processus de formage sous haute pression interne, la pièce à usiner prête est extraite.

2. Procédé de chargement de presses de formage sous haute pression interne avec plusieurs parties qui, par le processus de formage sous haute pression interne, sont assemblées par liaison de force et de forme en une pièce à usiner, de préférence en un arbre à cames, qui est composé d'un arbre creux (8) et de bagues à cames (7), **caractérisé en ce que**
toutes les parties de la pièce à usiner sont insérées de façon correctement positionnée et fonctionnelle dans la partie inférieure (1) d'un dispositif de montage, qui est constitué d'une partie inférieure (1) et d'une partie supérieure (2),
la situation spatiale et fonctionnelle des parties dans la partie inférieure (1) du dispositif de montage est contrôlée,
la partie supérieure (2) du dispositif de montage est posée sur la partie inférieure (1), un dernier contrôle de la situation spatiale et fonctionnelle des parties ayant lieu simultanément et le processus de montage prenant fin uniquement en l'absence de déviation,
par serrage et/ou aspiration, les parties sont bloquées dans la position prédéfinie dans la partie inférieure (1) du dispositif de montage,
la partie inférieure (1) chargée du dispositif de montage est déplacée dans la presse de formage sous haute pression interne ouverte entre l'outil supérieur et inférieur (4) ou vers l'outil supérieur,
la partie supérieure (2) du dispositif de montage est levée et retirée de la presse de formage sous haute pression interne ou de l'outil inférieur,
au moyen d'éléments de positionnement (12), la partie inférieure (1) du dispositif de montage, avec les parties qui y sont fixées, est déplacée dans la position définie exactement contre l'outil supérieur et fermée par guidage précis avec lui,
les parties sont maintenues dans l'outil supérieur au moyen d'un serrage et/ou d'une aspiration et par conséquent, dans la partie inférieure (1) du dispositif de montage, le serrage est simultanément libéré et/ou la pression d'aspiration abaissée,
la partie inférieure (1) du dispositif de montage est retirée de la presse de formage sous haute pression interne,
l'outil de formage sous haute pression interne est fermé et le processus de formage sous haute pression interne est réalisé d'une manière connue,
à la fin du processus de formage sous haute pression interne, la pièce à usiner prête est extraite.

3. Procédé selon la revendication 1 ou 2, **caractérisé en ce que** l'étape de procédé relative au contrôle de la situation spatiale et fonctionnelle des pièces dans la partie inférieure ou la partie supérieure (1, 2) du dispositif de montage est absente, lorsque la fonction de contrôle peut être déjà remplie par le contrôle au moyen de la pose sur les contre-pièces respectives des outils.

4. Dispositif permettant la mise en oeuvre du procédé selon la revendication 1 ou 2, qui est constitué d'une partie inférieure (1) et d'une partie supérieure (2) en tant que dispositif de montage, **caractérisé en ce que**, dans la partie inférieure (1) et la partie supérieure (2), sont fournies des cavités de moule (3) de manière identique à l'outil inférieur (4) et à l'outil supérieur de la presse de formage sous haute pression interne, pour la réception de parties qui sont assemblées l'une à l'autre dans le processus de formage sous haute pression interne,
**en ce que** la partie inférieure (1) et la partie supérieure (2) sont reliées avec un ajustement précis au moyen de goujons (5),
**en ce que**, dans la partie supérieure (2) et/ou la partie inférieure (1), aux emplacements où une garantie de position des pièces est nécessaire, des canaux (9) sont fournis pour retenir les pièces,
**en ce que** les canaux (9) sont reliés à une pompe à vide au moyen de conduites (10) mobiles,
**en ce que** des éléments de guidage sont reliés au dispositif de montage de telle sorte que ceux-ci permettent le transport du dispositif de montage dans la presse de formage sous haute pression interne entre l'outil supérieur et l'outil inférieur (4), ainsi que le transport séparé de la partie inférieure (1) et de la partie supérieure (2) hors de la presse de formage sous haute pression interne,
et **en ce que** les éléments de positionnement (12) sont disposés au niveau de la partie supérieure et de la partie inférieure (1 ; 2) et/ou de l'outil supérieur et de l'outil inférieur (4), lesquels garantissent l'assemblage par ajustement précis de ces parties l'une avec l'autre.

5. Dispositif selon la revendication 4, **caractérisé en ce que** des pinces sont agencées dans la partie inférieure et/ou la partie supérieure (1 ; 2) du dispositif de montage pour le positionnement et la fixation des parties.

6. Dispositif selon l'une quelconque des revendications 4 et 5, **caractérisé en ce que** des pinces sont agencées dans la partie inférieure et/ou la partie supérieure (1 ; 2) du dispositif de montage pour le blocage des parties de manière correctement ajustée.

7. Dispositif selon l'une quelconque des revendications 4 à 6, **caractérisé en ce que** les éléments d'ajustement (5) dans la partie supérieure et la partie inférieure (1 ; 2) du dispositif de montage sont les mêmes que ceux permettant l'assemblage par ajustement précis avec l'outil supérieur et l'outil inférieur (4).

8. Dispositif selon l'une quelconque des revendications 4 à 7, **caractérisé en ce qu'**un ou plusieurs dispositifs d'entraînement mécaniques sont reliés au dispositif de montage pour le déplacement de celui-ci dans la presse de formage sous haute pression interne et au niveau de l'outil supérieur ou de l'outil inférieur (4).

9. Dispositif selon la revendication 8, **caractérisé en ce que** les dispositifs d'entraînement sont électriques, mécaniques, hydrauliques ou pneumatiques.

10. Dispositif selon l'une quelconque des revendications 4 à 9, **caractérisé en ce que** le dispositif de montage est relié à un dispositif de chargement connu et à un magasin correspondant pour les parties.

11. Dispositif selon l'une quelconque des revendications 4 à 10, **caractérisé en ce que**, dans l'outil supérieur et/ou l'outil inférieur (4) de la presse de formage sous haute pression interne, sont fournis des canaux afin de retenir les parties lors de la libération de la partie inférieure ou de la partie supérieure (1 ; 2) du dispositif de montage.

12. Dispositif selon la revendication 11, **caractérisé en ce que** les canaux de drainage existants sont utilisés dans l'outil inférieur (4) pour retenir les pièces par aspiration.
